# EUROPÄISCHE PATENTSCHRIFT

(11) **EP 0 338 573 B1**
(45) Veröffentlichungstag und Bekanntmachung des Hinweises auf die Patenterteilung: **17.06.1992**
(21) Anmeldenummer: 89107195.3
(22) Anmeldetag: 21.04.1989
(51) Int. Cl.: B65D 88/12

(54) **Sicherheits-Behälter für gefährliche und/oder wertvolle chemische Stoffe**
Security container for dangerous and/or precious chemical products
Récipient de sécurité pour des produits chimiques dangereux et/ou précieux

(30) Priorität: 21.04.1988 DE 3813432
(43) Veröffentlichungstag der Anmeldung: 25.10.1989
(73) Patentinhaber: Büdenbender, Bernd, D-21682 Stade (DE)
(72) Erfinder: Partschefeld, Dieter, D-2075 Ammersbek (DE)
(74) Vertreter: Grosse, Dietrich, Dipl.-Ing.

(56) Entgegenhaltungen:
- EP-A- 0 178 136

## Beschreibung

Die Erfindung betrifft einen Sicherheits-Behälter nach der Gattung des Patentanspruches 1.

Bekannte derartige Behälter unterliegen Transportbeschränkungen, sind nicht sicher stapelbar, und ihre Herstellung erweist sich durch empfindliche und schwer dicht zu haltende, meist quaderförmige Behälter als schwierig. Der Gegenstand nach der EP-A-0 178 136 benutzt einen im wesentlichen quaderförmig gestalteten, starkwandigen Behälter, dessen Vertikalkanten von Vertikalstreben umgeben sind, die in mehreren Höhenbereichen durch Horizontalstreben miteinander verbunden sind, die ihrerseits rostartig durch Vertikalsprossen miteinander verbunden sind, und von denen sowohl die Horizontalstreben als auch die Vertikalsprossen zur Aussteifung der Behälterwandungen mit diesen durch Schweißnähte verbunden sind. Damit soll zwar eine notwendige Verstärkung und Versteifung der ebenen Behälterwandungen erreicht werden, es wird aber eine sowohl arbeitsmäßig aufwendige als erhebliche Materialmengen erforderliche Konstruktion erreicht, bei der durch die Verschweißung praktisch aller Teile miteinander auch ein später erforderlich oder wünschenswert werdender Austausch einzelner Bauelemente kaum möglich oder nur äußerst schwierig durchführbar ist. Zwar wird die Konstruktion über wesentliche Teile ihres Grundrisses auch als Behälter genutzt, der erforderliche Materialeinsatz bedingt aber ein überhohes Leergewicht.

Die Erfindung geht daher von der Aufgabe aus, leistungsfähige, hochbelastbare und verläßliche Behälter zu schaffen, die sowohl leicht herstellbar als auch bedienbar sind, und die. sich durch günstige Stapel- und Transporteigenschaften ebenso auszeichnen wie durch hohe Belastbarkeit durch während des Transportes auftretende Beschleunigungen, leichte Austauschbarkeit defekter Teile und ein geringes Leergewicht.

Gelöst wird diese Aufgabe mit den kennzeichnenden Merkmalen des Patentanspruches 1, die einerseits eine Stapelbarkeit der mit Behälter ausgestatteten Palette sichern, andererseits aber auch den gewünschten mechanischen Schutz des vom Behälter eingenommenen Raumes gewähren, wobei für den Behälter selbst eine Form wählbar ist, die eine hohe Belastbarkeit desselben bei geringem Materialaufwand zuläßt.

Zweckmäßige und vorteilhafte Weiterbildungen sind den Unteransprüchen zu entnehmen.

Im einzelnen ist die Erfindung anhand der Beschreibung von Ausführungsbeispielen in Verbindung mit diese darstellenden Zeichnungen erläutert. Es zeigen hierbei:
Fig. 1 die Ansicht eines Sicherheits-Behälters,
Fig. 2 die Seitenansicht des Sicherheits-Behälters nach Fig. 1,
Fig. 3 einen Horizontalschnitt entlang der Ebene III der Fig. 1,
Fig. 4 eine Bodenansicht des Sicherheitsbehälters nach Fig. 1,
Fig. 5 eine im Bereich V der Fig. 1 geschnittene Seitenansicht des Sicherheitsbehälters der Fig. 1,
Fig. 6 einen in zwei Ebenen geführten Schnitt der Palette des Sicherheits-Behälters,
Fig. 7 die teilweise aufgebrochene Aufsicht auf die Palette der Fig. 6 und
Fig. 8 die Seitenansicht der Palette der Fign. 6 und 7.

Ein bevorzugtes Ausführungsbeispiel des Sicherheits-Behälters ist in den Fig. 1 - 5 dargestellt.

Zur Aufnahme des Behälters 1 ist eine Palette 26 vorgesehen, die in ihren vier Eckbereichen jeweils mit vertikal gestellten Streben 2 verbunden ist. Ein stabiler Aufbau wird erreicht, indem die unteren Enden der Streben mit Scckelplatten 14 verschweißt sind, die ihrerseits fest mit Basisplatten 15 der Palette 26 verschraubt sind. Die freien oberen Enden jeweils zweier Streben 2 sind durch Traversen 8 miteinander verbunden, und die Verbindungen sind durch Eckbleche 21 versteift, die Aussparungen zum Eingriff von Hebezeugen aufweisen. Zur Erzielung einer ausreichenden Stapelbarkeit sind die Traversen mit Stapeldornen 5 versehen, die in entsprechende Ausnehmungen von Twistlockhalteplatten 17 der Paletten (26) einzugreifen vermögen, so daß eine weitgehende Stapelbarkeit gesichert ist.

Verwendet wird ein im wesentlichen zylindrischer Behälter 1, der nach unten durch einen Boden 22 nach Art der Klöpperböden abgeschlossen ist und am oberen Ende einen Konus 6 aufweist, der durch einen lösbaren Deckel 23 verschlossen ist. Damit ergibt sich eine Behälterform, die sich auch bei Druckbeanspruchungen bzw. während des Transportes auftretenden Beschleunigungen günstig verhält und verläßlich herstellbar ist. Der durch den Deckel 23 schließbare Oberteil 7 läßt sich, wie im links dargestellten Halbschnitt der Fig. 2 gezeigt, ebenfalls nach Art der Klöpperböden gestalten.

Der Behälter 1 ist an seinem Mantel jeweils in Streben 2 gegenüberliegenden Bereichen mit Pratzen 3 verbunden, vorzugsweise verschweißt, die ihrerseits mit den Streben 2 verbunden sind und damit einerseits dem Behälter sicheren, festen Halt verleihen und andererseits ihrerseits die Konstruktion der Streben weiterhin versteifen. Zweckmäßig sind die Pratzen mit den Streben verschraubt. Zusätzlich werden die Pratzen durch an den Streben vorgesehene Anschläge 4 fixiert, die eine weitere Stabilisierung beispielsweise gegen ein Verwinden während des Transportes bewirken. Zur Entleerung ist der Behälter 1 mit einer Armatur 19 ausgestattet.

Unter bestimmten Bedingungen kann es sich als zweckmäßig erweisen, den Behälterinhalt zur Entnahme aufzuheizen. Es ist zwar möglich, Heizelemente ortsfest und ständig anzuordnen. Es hat sich jedoch bewährt, eine Heizplatte 10 entsprechend der Form des Bodens 22 zu gestalten und erst im Bedarfsfalle gegen diesen Boden zu führen. Das Anlegen einer Heizplatte 10 wird vereinfacht, wenn die Palette mit Laufschienen 16 ausge stattet ist, mittels deren eine Hebevorrichtung einschiebbar ist, und zwar zweckmäßig von der der Entleerungsarmatur entgegengerichteten Seite. Die Hebevorrichtung wird mit aufgelegter Heizplatte, jedoch in noch nicht ausgefahrener Stellung, eingefahren, und nach Positionieren der Heizplatte unterhalb des Bodens 22 wird die Hebevorrichtung 13 ausgefahren, bis die Heizplatte, beispielsweise vermittels des Schutzringes 9 und des Aufnahmestückes 11, gegen den Boden gepreßt ist.

Die Palette selbst ist so geformt, daß sie leicht stapelbar ist, und daß sie leicht handhabbar ist. Die Figuren 6 bis 8 zeigen Paletten -Obergurte 12 mit aufgebrachten Basisplatten 15 zur Aufnahme der Streben 2. Auch die Paletten-Untergurte 18 sind, wie die Obergurte, aus Vierkantrohren gefertigt. Verbindungsbleche 20 dienen der Verankerung und der Aufnahme formschlüssiger Verbindungsmittel. Durch ausreichenden Raum zwischen den Palettenuntergurten 18 und den Verbindungsblechen 20 ergibt sich die Möglichkeit des Unterfahrens der Palette 26 vermittels von Hubgabeln bspw. von Gabelstaplern oder anderen Transportmitteln. Die Durchbrechungen der Eckbleche 21 gestatten die Handhabung vermittels üblicher Hebezeuge. Damit entsteht ein in sich stabiler und beanspruchungsfähiger Behälter, der seinen Inhalt sicher faßt, und der durch die Palette und das durch Streben 2 in Verbindung mit Traversen 8 gebildete Außengerüst sicher gehalten wird und weitgehend gegen äußere Beanspruchungen abgedeckt ist. Durch feste Verbindung der Streben 2 mit dem Behälter 1 ergibt sich eine vorteilhafte gegenseitige Versteifung.

Die Streben sind mit Halterungen 24 versehen, in die Leitern oder mit Leitern oder Stufen ausgestattete Bedienungsbünen für den Deckel 23 so einhängbar sind, daß seitliche Beanspruchungen der Streben von den Traversen 8 aufgenommen werden. In Figur 5 ist weiterhin ein den Behälterboden übergreifender Schutzring 9 dargestellt, der der den Boden 22 des Behälters 1 zusätzlich versteift und gleichzeitig mit einer Tropfkante die bspw. elektrisch beheizbare Heizplatte 10 gegen überfließendes Produkt zu schützen vermag sowie als Vertikalführung für die mittels eines Scherenhebers 25 anhebbare Heizplatte 10 dient.

## Patentansprüche

1. Sicherheits-Behälter für gefährliche und/oder wertvolle chemische Stoffe, insbesondere in flüssiger Form, wobei die Stoffe nach Maßgabe ihrer Gefährlichkeit und/oder Gefährdung beim Transport in einem auf einer Palette (26) fest verankerten Behälter (1) enthalten sind, die Palette in ihrem Eckbereich mit jeweils einer vertikal angeordneten Strebe (2) verbunden ist, deren Endbereiche durch horizontale Verbindungselemente (Traversen 8) miteinander verbunden sind, und der Mantel des Behälters (1) mit mindestens vier Pratzen (3) verbunden ist, die ihrerseits mit den Streben (2) verbindbar sind,
**dadurch gekenneichnet,**
daß die unteren Enden der Streben (2) mit Sockelplatten (14) verschweißt sind, die mit Basisplatten (15) der Palette (26) verschraubbar sind.

2. Sicherheitsbehälter nach Anspruch 1,
**dadurch** **gekennzeichnet**,
daß die Pratzen (5) zusätzlich durch Anschläge (4) der Streben (2) gesichert sind.

3. Sicherheitsbehälter nach Anspruch 1 oder 2,
**dadurch** **gekenzeichnet**,
daß jeweils ein Paar der Streben (2) durch ein horizontales Verbindungselement (Traverse 8) miteinander verbunden ist.

4. Sicherheits-Behälter nach einem der Ansprüche 1 bis 3,
**gekennzeichnet** **durch**
einen im wesentlichen zylindrischen, einen gewölbten Deckel (23) und gewölbten Boden (22) aufweisenden Behälter (1).

5. Sicherheits-Behälter nach einem der Ansprüche 1 bis 3,
**gekennzeichnet** **durch**
einen im wesentlichen kugelförmigen Behälter.

6. Sicherheits-Behälter nach einem der Ansprüche 1 bis 5,
**dadurch** **gekennzeichnet**,
daß die Streben (2) und/oder die Traversen (8) mit stützenden Formkörpern (Stapeldorne 5) und die Paletten (26) mit sich formschlüssig auf diese legenden Halteplatten (17)ausgestattet sind.

7. Sicherheits-Behälter nach einem der Ansprüche 1 bis 6,
**dadurch** **gekennzeichnet**,
daß die Streben (12) mit Halterungen (24) ausgestattet sind, in die eine mit einer Leiter ausgestattete Bedienungsbühne oder eine Leiter zwischen zwei durch eine Traverse (8) miteinander verbundenen Streben (2) einhängbar ist.

8. Sicherheits-Behälter nach einem der Ansprüche 1 bis 7,
**gekennzeichnet** **durch**
eine Zwischenräume und/oder Ausnehmungen zur Aufnahme von Hubgabeln aufweisenden Palette (26).

9. Sicherheits-Behälter nach einem der Ansprüche 1 bis 7,
**gekennzeichnet** **durch**
eine gegen den Boden (22) des Behälters (1) legbare Heizplatte (10).

10. Sicherheits-Behälter nach Anspruch 9,
**dadurch** **gekennzeichnet**,
daß die Palette (26) zwei Schienen (16) aufweist, mittels deren die Heizplatte (10) unter den Behälterboden (22) fahrbar ist und mittels einer Hebevorrichtung (13) gegen den Behälterboden setzbar ist.

## Claims

1. A safety container for dangerous and/or valuable chemical substances, especially in liquid form, the substances according to the danger they pose and/or face being contained during transport in a container (1) anchored firmly to a pallet (26), the pallet being connected to struts arranged vertically, one at each corner, with their end zones connected together by horizontal connecting elements (crossbars 8), and the jacket of the container (1) being connected to a least four claws which in turn may be connected to the struts (2),
**characterized in that**
the bottom ends of the struts (2) are welded to baseplates (14) which may be bolted to baseplates (15) on the pallet (26).

2. A safety container as in Claim 1,
**characterized in that**
the claws (5) are in addition secured to the struts (2) by stops (4).

3. A safety container as in Claim 1 or 2,
**characterized in that**
each pair of the struts (2) is connected together by a horizontal connecting element (crossbar 8).

4. A safety container as in one of the Claims 1 to 3,
**characterized by**
an essentially cylindrical container (1) exhibiting a domed lid (23) and a domed bottom (22).

5. A safety container as in one of the Claims 1 or 3,
**characterized by**
an essentially spherical container.

6. A safety container as in one of the Claims 1 or 5,
**characterized in that**
the struts (2) and/or the crossbars (8) are equipped with shaped supporting bodies (stacking spikes 5) and the pallets (26) with retainer-plates (17) which lie on the latter with a close fit.

7. A safety container as in one of the Claims 1 or 6,
**characterized in that**
the struts (12) are equipped with mountings (24) in which an operating platform equipped with a ladder or a ladder may be suspended between two struts (2) connected together by a crossbar (8).

8. A safety container as in of the Claims 1 or 7,
**characterized** **by**
a pallet (26) which exhibits gaps and/or recesses for receiving lifting-forks.

9. A safety container as in one of the Claims 1 or 7,
**characterized by**
a heater plate (10) which may be laid against the bottom (22) of the container (1).

10. A safety container as in Claim 9,
**characterized in that**
the pallet (26) exhibits two rails (16) by means of which the heater plate (10) may be run under the container bottom (22) and placed against the container bottom by means of a lifting device (13).

## Revendications

1. Récipient de sécurité pour des produits chimiques dangereux et/ou précieux, notamment à l'état liquide, les produits étant contenu en fonction du danger et/ou du caractère dangereux lors du transport, dans un conteneur (1) rigidement solidarisé sur une palette (26), la palette comportant dans chaque zone angulaire un montant vertical (2) dont l'extrémité est reliée à l'extrémité d'un autre de ces montants par des éléments de liaison (des traverses 8), et l'enveloppe du conteneur (1) étant reliée à au moins quatre griffes (3) qui sont reliables aux montants verticaux (2),
caractérisé en ce que
les extrémités inférieures des montants (2) sont soudées à des plaques de socle (14) qui sont vissables à des plaques de base (15) de la palette (26).

2. Récipient de sécurité selon la revendication 1
caractérisé en ce que
les griffes (5) sont arrêtées par des butées ménagées dans les montants (2).

3. Récipient de sécurité selon la revendication 1 ou 2
caractérisé en ce qu'une
paire de montants (2) est chaque fois reliée par un élément de liaison horizontal (traverse 8).

4. Récipient de sécurité selon l'une des revendications 1 à 3
caractérisé par
un récipient (1) essentiellement cylindrique comportant un couvercle bombé (23) et un fond bombé (22).

5. Récipient de sécurité selon l'une des revendications 1 à 3
caractérisé par
un récipient essentiellement sphérique.

6. Récipient de sécurité selon l'une des revendications 1 à 5
caractérisé en ce que
les montants (2) et/ou les traverses (8) sont équipés d'organes d'appui moulés (têtes d'empilement 5) et les palettes (26) sont équipées de plaques de solidarisation (17) qui se déposent par adaptation des formes sur lesdits organes d'appui moulés.

7. Récipient de sécurité selon l'une des revendications 1 à 6
caractérisé en ce que
les montants(12)sont équipés de moyens de fixations (24) dans lesquels peut être accroché un plateau de commande équipé d'une échelle ou une échelle, entre deux montants (2) reliés par une traverse (8).

8. Récipient de sécurité selon l'une des revendications 1 à 7
caractérisé par
une palette (26) présentant des espaces intermédiaires et/ou des évidements destinés à recevoir les fourches d'un chariot élévateur.

9. Récipient de sécurité selon l'une des revendications 1 à 7
caractérisé par
une plaque de chauffage (10) applicable contre le fond (22) du récipient (1).

10. Récipient de sécurité selon la revendication 9
caractérisé en ce que
la palette (26) présente deux rails (16) grâce auxquels la plaque de chauffage (10) est déplaçable en dessous du fond du récipient (22), la plaque de chauffage étant positionnable contre le fond du récipient à l'aide d'un dispositif de levage (13).
